# EUROPÄISCHE PATENTSCHRIFT

(11) **EP 2 063 991 B1**
(45) Veröffentlichungstag und Bekanntmachung des Hinweises auf die Patenterteilung: **31.03.2010**
(21) Anmeldenummer: 07802753.9
(22) Anmeldetag: 21.08.2007
(51) Int. Cl.: B02C 15/00

(54) **MÜHLE ZUM MAHLEN VON GROBEM, STEINARTIGEM SCHÜTTGUT MIT ACHSPARALLELEM ANTRIEB**
MILL FOR MILLING ROUGH, STONE-LIKE BULK MATERIAL WITH PARALLEL TO THE AXIS DRIVE
BROYEUR POUR LE MOULAGE DE GROS MATERIAUX EN VRAC, DU GENRE PIERRES, AVEC MOTEUR PARALLELE A L'AXE

(30) Priorität: 14.09.2006 DE 102006043179
(43) Veröffentlichungstag der Anmeldung: 03.06.2009
(73) Patentinhaber: SIEMENS AKTIENGESELLSCHAFT, 80333 München (DE)
(72) Erfinder: BRAMMER, Christian, 13407 Berlin (DE); JUNGE, Ines, 13629 Berlin (DE); KRIEGER, Wolf, 12161 Berlin (DE); MÖHLE, Axel, 12163 Berlin (DE); SCHILLER, Christian, 12277 Berlin (DE)
(86) Internationale Anmeldenummer: PCT/EP2007/058667
(87) Internationale Veröffentlichungsnummer: WO 2008/031694

(56) Entgegenhaltungen:
- DE-A1- 1 957 580
- DE-A1- 3 302 049
- DE-A1- 3 507 913
- DE-A1- 10 305 915
- US-A- 2 192 310
- US-A- 5 667 149

## Beschreibung

Mühle zum Mahlen von grobem, steinartigem Schüttgut mit achsparallelem Antrieb

Die vorliegende Erfindung betrifft eine Mühle zum Mahlen von grobem, steinartigem Schüttgut, beispielsweise Erz oder Kohle, mit einem um eine vertikale Drehachse drehbaren Mahlteller, wobei der Mahlteller mittels eines Elektromotors antreibbar ist, der eine Motorwelle mit einer Wellenachse aufweist.

Derartige Mühlen sind allgemein bekannt und werden beispielsweise von der Firma Polysius AG, Deutschland, unter den Typenbezeichnungen Dorol und Quadropol vertrieben. Ein Schaubild einer derartigen Mühle ist beispielsweise unter der Internet-Adresse http://www.polysius.com/imageneutraldetail-bild.asp?id=353 abrufbar.

Die bekannte Mühle wird nachfolgend in Verbindung mit FIG 1 erläutert, soweit dies für das Verständnis der vorliegenden Erfindung erforderlich ist.

Gemäß FIG 1 weist die Mühle einen Mahlraum 1 auf. Der Mahlraum 1 weist einen Mahlraumboden 2 und eine um den Mahlraum 1 umlaufende Mahlraumwand 3 auf. Auf dem Mahlraumboden 2 ist ein Mahlteller 4 derart gelagert, dass er um eine vertikale Drehachse 5 drehbar ist.

Der Mahlteller 4 ist mittels eines Elektromotors 6 antreibbar. Der Elektromotor 6 weist eine Motorwelle 7 mit einer Wellenachse 8 auf.

Im Stand der Technik ist bekannt, den Elektromotor 6 seitlich unter dem Mahlteller 4 anzuordnen. Rein beispielhaft wird auf die DE 33 02 049 A1 und die DE 35 07 913 A1 verwiesen.

Die Wellenachse 8 verläuft in diesem Fall horizontal. Die Motorwelle 7 wirkt über ein Umlenk- oder Winkelgetriebe 9 - z. B. ein Kegelradgetriebe - auf den Mahlteller 4. Das Umlenkgetriebe 9 bewirkt zusätzlich zur Umlenkung eine Umsetzung von einer relativ hohen Drehzahl des Elektromotors 6 auf eine deutlich niedrigere Drehzahl des Mahltellers 4.

Dem Mahlraum 1 wird auf bekannte Weise - beispielsweise mittels einer nicht dargestellten Schüttrutsche - grobes, steinartiges Schüttgut 10 zugeführt, beispielsweise Kohle- oder Erzbrocken. Auf Grund der Zentrifugalkraft wird das Schüttgut 10 in Richtung auf die Mahlraumwand 3 nach radial außen geführt. Dort wird das Schüttgut 10 mittels Mahlwalzen 11 zermahlen, die auf dem Mahlteller 4 abrollen. Die Mahlwalzen 11 sind in der Regel nicht selbst angetrieben. Ein Antreiben der Mahlwalzen 11 wäre jedoch möglich. Das zermahlene Schüttgut - zur Unterscheidung vom ungemahlenen Schüttgut 10 als Mahlgut 12 bezeichnet - wird in bekannter Weise aus dem Mahlraum 1 abgeführt, beispielsweise mittels eines nicht dargestellten Gebläses.

Die bekannte Mühle arbeitet recht gut, ist jedoch relativ aufwändig konstruiert und kostenintensiv. Auch ist das Umlenkgetriebe 9 relativ störanfällig und wartungsintensiv.

Im Stand der Technik ist weiterhin bekannt, dass der Elektromotor direkt unter dem Mahlteller angeordnet und die Wellenachse lotrecht verlaufen kann. Rein beispielhaft wird auf die DE 103 05 915 A1, die DE 1 957 580 A1, die US 2,192,310 A und die US 5,667,149 A verwiesen.

Bei den bekannten Ausgestaltungen ist die Motorwelle direkt - d. h. ohne zwischengeordnetes Getriebe - mit dem Mahlteller verbunden.

Die Aufgabe der vorliegenden Erfindung besteht darin, die bekannte Mühle derart zu verbessern, dass sie einfacher und kostengünstiger herstellbar ist, im Dauerbetrieb einfacher zu warten ist und eine geringere Störanfälligkeit aufweist.

Die Aufgabe wird bei einer Mühle der zuletzt genannten Art dadurch gelöst, dass der Elektromotor als Außenläufermotor ausgebildet ist.

Die Motorwelle kann mit dem Mahlteller direkt verbunden sein. Falls ein Getriebe vorhanden ist, ist die Motorwelle mit dem Mahlteller zwar über ein Getriebe verbunden, das Getriebe weist jedoch eine Getriebeeingangswelle und eine Getriebeausgangswelle auf, die zueinander parallele Rotationsachsen aufweisen. In einer bevorzugten Ausgestaltung fluchten die Rotationsachsen der Getriebeeingangswelle und der Getriebeausgangswelle (und folglich auch die Wellenachse und die Drehachse) sogar miteinander. Ein Beispiel eines Getriebes, das miteinander fluchtende Rotationsachsen aufweist, ist ein Planetengetriebe, das ein Sonnenrad, mindestens ein Planetenrad und ein Hohlrad aufweist.

Im Falle eines Planetengetriebes sind verschiedene Kombinationen möglich, mit welchen Rädern des Planetengetriebes die Getriebeeingangswelle und die Getriebeausgangswelle zusammenwirken. Je nach Ausgestaltung des Planetengetriebes kann die Getriebeeingangswelle mit dem Sonnenrad, dem Hohlrad oder einer Lagerung, auf der das mindestens eine Planetenrad um das Sonnenrad drehbar gelagert ist, drehfest verbunden sein. Ebenso kann die Getriebeausgangswelle mit dem Sonnenrad, dem Hohlrad oder der Lagerung des Planetenrades drehfest verbunden sein. Selbstverständlich dürfen in einer bestimmten, konkreten Ausgestaltung des Planetengetriebes die Getriebeeingangswelle und die Getriebeausgangswelle nicht mit demselben Element (Sonnenrad, Hohlrad, Lagerung des Planetenrades) verbunden sein.

Derzeit ist bevorzugt, dass die Motorwelle mit dem Sonnenrad verbunden ist. Der Mahlteller ist in diesem Fall entweder mit dem Hohlrad oder mit der Lagerung für das mindestens eine Planetenrad drehfest verbunden.

Ein Rotor des Außenläufermotors ist vorzugsweise glockenförmig ausgebildet.

Der Elektromotor ist vorzugsweise als langsam laufender, hochpoliger Antrieb ausgebildet. Er kann alternativ als Asynchronmotor oder als Synchronmotor ausgebildet sein. Im Falle eines Synchronmotors kann der Antrieb alternativ elektrisch oder permanent magnetisch erregt sein. Die Speisung des Elektromotors kann direkt aus dem Versorgungsnetz oder - bevorzugt - über einen Umrichter erfolgen.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: eine Mühle des Standes der Technik,
- FIG 2: einen Mahlteller mit elektrischem Direktantrieb und
- FIG 3 und 4: Mahlteller mit Antrieb über ein Getriebe.

Die nachfolgende Beschreibung der vorliegenden Erfindung und von deren Ausgestaltungen geht aus von der obenstehend in Verbindung mit FIG 1 beschriebenen Mühle. Nachfolgend wird daher nur auf die Unterschiede der erfindungsgemäßen Ausgestaltungen näher eingegangen. Die übrigen Ausführungen zu FIG 1 bleiben weiterhin gültig.

Die vorliegende Erfindung wird weiterhin in Verbindung mit einem permanent erregten Synchronmotor beschrieben, der als Außenläufermotor ausgebildet ist. Es wäre jedoch ohne weiteres möglich, anstelle des permanent erregten Synchronmotors einen elektrisch erregten Synchronmotor oder einen Asynchronmotor zu verwenden.

Gemäß FIG 2 ist der Elektromotor 6 direkt unter dem Mahlteller 4 angeordnet. Er weist eine Statorwicklung 13 auf, die an einer Statorhalterung 14 befestigt ist. Die Statorwicklung 13 wirkt mit einem Rotor 15 zusammen, der im vorliegenden Fall Permanentmagnete 16 aufweist. Der Rotor 15 ist vorzugsweise glockenförmig ausgebildet. Er kann auf der Motorwelle 7 gelagert sein oder sie abschließen. Die Wellenachse 8 der Motorwelle 7 verläuft gemäß FIG 2 lotrecht.

Die Motorwelle 7 ist bei der Ausgestaltung von FIG 2 direkt - also ohne Zwischenschalten eines Getriebes - mit dem Mahlteller 4 verbunden. Die Wellenachse 8 der Motorwelle 7 fluchtet daher mit der Drehachse 5 des Mahltellers 4.

Soweit erforderlich, kann der Mahlteller 4 radial außen und/oder zwischen seinem radial äußerem Ende und der Motorwelle 7 abgestützt sein. Im Falle einer glockenförmigen Ausgestaltung des Rotors 15 kann der Rotor 15 sogar mit dem Mahlteller 4 identisch sein.

Die Darstellung von FIG 3 entspricht schematisch im Wesentlichen der Darstellung von FIG 2. Im Unterschied zur Ausgestaltung von FIG 2 ist bei der Ausgestaltung von FIG 3 jedoch der Mahlteller 4 mit der Motorwelle 7 über ein Getriebe 17 verbunden. Das Getriebe 17 weist eine Getriebeeingangswelle 18 und eine Getriebeausgangswelle 19 auf. Die Getriebeeingangswelle 18 und die Getriebeausgangswelle 19 weisen Rotationsachsen 20 auf, die parallel zueinander verlaufen. Die Rotationsachsen 20 können gegeneinander versetzt sein. Vorzugsweise fluchten sie jedoch miteinander.

Gemäß.FIG 4, die einen mögliche Spezialgestaltung der Ausgestaltung von FIG 3 zeigt, ist das Getriebe 17 als Planetengetriebe 17 ausgebildet. Es weist ein Sonnenrad 21, mindestens ein Planetenrad 22 und ein Hohlrad 23 auf. Gemäß der Ausgestaltung von FIG 4 ist die Motorwelle 7 mit dem Sonnenrad 21 drehfest verbunden.

Der Mahlteller 4 ist gemäß FIG 4 mit dem Hohlrad 23 drehfest verbunden. Das mindestens eine Planetenrad 22 ist auf einer Lagerung 24 drehbar gelagert. Die Lagerung 24 ist relativ zum Sonnenrad 21 und relativ zum Hohlrad 23 drehbar.

Alternativ zu der Ausgestaltung von FIG 4 könnte der Mahlteller 4 auch mit der Lagerung 24 drehfest verbunden sein.

Mittels der vorliegenden Erfindung ist es möglich, den relativ schnell laufenden Elektromotor 6 des Standes der Technik durch einen erheblich langsamer laufenden Elektromotor 6 zu ersetzen. Das wartungsintensive und störanfällige Umlenkgetriebe 9 kann entweder entfallen oder durch ein erheblich zuverlässigeres Getriebe 17 ersetzt werden, das parallel verlaufende Wellen 18, 19 aufweist. Getriebeverluste entfallen oder können reduziert werden. Der Wirkungsgrad und die Verfügbarkeit der erfindungsgemäßen Mühle sind größer als im Stand der Technik. Auch sind höhere Einheitenleistungen realisierbar.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Mühle zum Mahlen von grobem, steinartigem Schüttgut (10), beispielsweise Erz oder Kohle, mit einem um eine vertikale Drehachse (5) drehbaren Mahlteller (4), wobei der Mahlteller (4) mittels eines Elektromotors (6) antreibbar ist, der eine Motorwelle (7) mit einer Wellenachse (8) aufweist, wobei der Elektromotor (6) direkt unter dem Mahlteller (4) angeordnet ist und die Wellenachse (8) lotrecht verläuft,
**dadurch gekennzeichnet,**
**dass** der Elektromotor (6) als Außenläufermotor (6) ausgebildet ist.

2. Mühle nach Anspruch 1,
**dadurch gekennzeichnet,**
**dass** die Motorwelle (7) direkt mit dem Mahlteller (4) verbunden ist.

3. Mühle nach Anspruch 1,
**dadurch gekennzeichnet,**
**dass** die Motorwelle (7) mit dem Mahlteller (4) über ein Getriebe (17) verbunden ist, das eine Getriebeeingangswelle (18) und eine Getriebeausgangswelle (19) aufweist, und dass die Getriebeeingangswelle (18) und die Getriebeausgangswelle (19) zueinander parallele Rotationsachsen (20) aufweisen.

4. Mühle nach Anspruch 3,
**dadurch gekennzeichnet,**
**dass** die Rotationsachsen (20) der Getriebeeingangswelle (18) und der Getriebeausgangswelle (19) miteinander fluchten.

5. Mühle nach Anspruch 4,
**dadurch gekennzeichnet,**
**dass** das Getriebe (17) als Planetengetriebe (17) ausgebildet ist, das ein Sonnenrad (21), mindestens ein Planetenrad (22) und ein Hohlrad (23) aufweist.

6. Mühle nach Anspruch 5,
**dadurch gekennzeichnet,**
**dass** die Motorwelle (7) mit dem Sonnenrad (21) und der Mahlteller (4) entweder mit dem Hohlrad (23) oder mit einer Lagerung (24), auf der das mindestens eine Planetenrad (22) drehbar gelagert ist, drehfest verbunden ist.

7. Mühle nach einem der obigen Ansprüche,
**dadurch gekennzeichnet,**
**dass** ein Rotor (15) des Außenläufermotors (6) glockenförmig ausgebildet ist.

## Claims

1. Mill for grinding rough, stone-like bulk material (10), for example ore or coal, having a grinding table (4) rotatable about a vertical rotation axis (5), wherein the grinding table (4) can be driven by means of an electric motor (6) which has a motor shaft (7) with a shaft axis (8), wherein the electric motor (6) is arranged directly under the grinding table (4) and the shaft axis (8) runs perpendicularly, **characterized in that** the electric motor (6) is designed as an external-rotor motor (6).

2. Mill according to Claim 1, **characterized in that** the motor shaft (7) is connected directly to the grinding table (4).

3. Mill according to Claim 1, **characterized in that** the motor shaft (7) is connected to the grinding table (4) via a gear unit (17) which has a gear unit input shaft (18) and a gear unit output shaft (19), and **in that** the gear unit input shaft (18) and the gear unit output shaft (19) have rotation axes (20) parallel to one another.

4. Mill according to Claim 3, **characterized in that** the rotation axes (20) of the gear unit input shaft (18) and of the gear unit output shaft (19) are in alignment with one another.

5. Mill according to Claim 4, **characterized in that** the gear unit (17) is designed as an epicyclic gear unit (17), which has a sun gear (21), at least one planet gear (22) and a ring gear (23).

6. Mill according to Claim 5, **characterized in that** the motor shaft (7) is connected to the sun gear (21) in a rotationally fixed manner, and the grinding table (4) is connected in a rotationally fixed manner either to the ring gear (23) or to the bearing arrangement (24) on which the at least one planet gear (22) is rotatably mounted.

7. Mill according to one of the above claims, **characterized in that** a rotor (15) of the external-rotor motor (6) is of bell-shaped design.

## Revendications

1. Broyeur pour broyer du produit ( 10 ) en vrac grossier du type roche, par exemple du minerai ou du charbon, comprenant un plateau ( 4 ) de broyage pouvant tourner autour d'un axe ( 5 ) de rotation vertical, le plateau ( 4 ) de broyage pouvant être entraîné au moyen d'un moteur ( 6 ) électrique qui a un arbre ( 7 ) ayant un axe ( 8 ), le moteur ( 6 ) électrique étant disposé directement sous le plateau ( 4 ) de broyage et l'axe ( 8 ) de l'arbre s'étendant à l'aplomb,
**caractérisé**
**en ce que** le moteur ( 6 ) électrique est constitué en moteur ( 6 ) à induit extérieur.

2. Broyeur suivant la revendication 1, **caractérisé en ce que** l'arbre ( 7 ) du moteur est relié directement au plateau ( 4 ) de broyage.

3. Broyeur suivant la revendication 1, **caractérisé en ce que** l'arbre ( 7 ) du moteur est relié au plateau ( 4 ) de broyage par une transmission ( 17 ) qui a un arbre ( 18 ) d'entrée et un arbre ( 19 ) de sortie et **en ce que** l'arbre ( 18 ) d'entrée et l'arbre ( 19 ) de sortie ont des axes ( 20 ) de rotation parallèles entre eux.

4. Broyeur suivant la revendication 3, **caractérisé en ce que** les axes ( 20 ) de rotation de l'arbre ( 18 ) d'entrée de la transmission et de l'arbre ( 19 ) de sortie de la transmission sont alignés.

5. Broyeur suivant la revendication 4, **caractérisé en ce que** la transmission ( 17 ) est constituée en engrenage ( 17 ) planétaire qui a une roue ( 21 ) solaire, au moins une roue ( 22 ) satellite et une roue ( 23 ) et une couronne ( 23 ).

6. Broyeur suivant la revendication 5, **caractérisé en ce que** l'arbre ( 7 ) du moteur est solidaire en rotation de la roue ( 21 ) solaire et le plateau ( 4 ) de broyage est solidaire en rotation de la couronne ( 23 ) ou d'un palier ( 24 ) sur lequel la au moins une roue ( 22 ) satellite est montée tournante.

7. Broyeur suivant l'une des revendications ci-dessus, **caractérisé en ce qu'**un rotor ( 15 ) du moteur ( 6 ) à induit extérieur est constitué en forme de cloche.
